# EUROPÄISCHE PATENTSCHRIFT

(11) **EP 1 557 223 B1**
(45) Veröffentlichungstag und Bekanntmachung des Hinweises auf die Patenterteilung: **30.07.2008**
(21) Anmeldenummer: 04024902.1
(22) Anmeldetag: 20.10.2004
(51) Int. Cl.: B08B 3/02, B08B 9/08, B24C 1/00, B24C 11/00, C22F 1/04

(54) **Verfahren zur Behandlung von Aluminiumgussteilen**
Process for treating of cast aluminium parts
Procédé de traitement de pièces en aluminium coulé

(30) Priorität: 23.01.2004 DE 102004003422
(43) Veröffentlichungstag der Anmeldung: 27.07.2005
(73) Patentinhaber: Dr. Ing. h.c. F. Porsche Aktiengesellschaft, 70435 Stuttgart (DE)
(72) Erfinder: Lösken, Marc, 70806 Kornwestheim (DE); Heine, Olaf, 70806 Kornwetsheim (DE)

(56) Entgegenhaltungen:
- US-A- 5 588 901
- US-A- 5 681 205

## Beschreibung

Die Erfindung betrifft ein Verfahren zur Behandlung von Aluminiumgussteilen nach dem Oberbegriff des Patentanspruchs 1.

Aluminiumgussteile wie sie bspw. als Zylinderkurbelgehäuse, Zylinderkopf oder dgl. bei Brennkraftmaschinen eingesetzt werden erfahren über ihren Lebenszyklus durch Oberflächenbelastungen, Temperatureinwirkungen usw. vor allem an ihren Außenseiten optische Qualitätsbeeinträchtigungen. Letztere können durch gezielte Oberflächenbehandlungen zumindest reduziert werden.

Aus der DE 43 03 339 C2 geht ein Verfahren zur Behandlung von Aluminiumdruckgussteilen, und zwar vor dem Aufbringen eines porösen katalytischen Überzugs hervor. Dabei werden diese Gussteile entfettet, einer Strahlbehandlung unterzogen und in entionisiertem Wasser bei Temperaturen zwischen 90° und 100°C in 0,5 bis 1 Stunde mit einer 0,5 bis 1Nm dicken Böhmitschicht versehen.

Die DE 198 47 063 A1 befasst sich mit einem Verfahren zur Reinigung von Kraftfahrzeugteilen mit korrodierten und/oder durch eingebrannte Öl- und Fettrückstände verunreinigte Flächen. Hierzu werden die Kraftfahrzeugteile mehrstufig bearbeitet, dergestalt, dass die Vor- und/oder Grundreinigung durch ein Gleitschliff-Verfahren und das Finishing durch eine Hochdruckwasserstrahlung erfolgt.

Die US 5,588,901 befasst sich mit der Zufuhr von Natriumbikarbonat-Teilchen zu einer Strahldüse, wobei Druckluft oder Wasser verwendet wird um diese Teilchen mit einer zu reinigenden Oberfläche in Kontakt zu bringen.

Die US 5,681,205 das als nächstliegender Stand der Technik für den Gegenstand von Anspruch 1 angesehen wird beschreibt das Reinigen einer Metalloberfläche mittels Bestrahlen durch ein feuchtes Mittel welches als abreibendes Mittel Natriumbikarbonat und ein Korrosionsschutzmittel enthält.

Aufgabe der Erfindung ist es, ein Verfahren zur Behandlung von Aluminiumgussteilen, vorzugsweise für Brennkraftmaschinen zu schaffen, durch das die Oberflächen dieser Aluminiumgussteile einen hochwertigen Qualitätsstand erhalten. Dabei sollte aber auch sichergestellt werden, dass das Verfahren auf wirtschaftliche Weise durchführbar ist.

Nach der Erfindung wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, dass die Behandlung der der Aluminiumgussteile mittels dem ersten und dem zweiten Hochdruck-Nassstrahlen zu qualitativ guten Oberflächen an besagten Aluminiumgussteilen führt, wobei letzteres noch durch gezieltes Spülen, Konservieren und Trocknen unterstützt wird. Das angewandte Verfahren verhindert weitgehend, dass Restpartikel der Aluminiumgussteile zu Funktionsstörungen führen. Das Medium, das für das erste Hochdruck-Nassstrahlen eingesetzt wird, besteht aus einem Gemisch aus Wasser und Salzkristallen bspw. Kaliumsulfat und Soda, die dosiert abrasiv auf die Oberflächen der Aluminiumgussteile einwirken. Anders ausgedrückt durch schonendes Entfernen von Oxydschichten werden ausgeprägte Verschmutzungen und tiefsitzende Ausblühungen beseitigt, jedoch ohne Materialabtrag oder Beschädigungen zu verursachen. Mit dem zweiten Hochdruck-Nassstrahlen, bei dem Wasser ohne Zugabe von festen Medien eingesetzt wird, werden Innenseiten der Aluminiumgussteile von Öl-Fettrückständen und die Dichtflächen von Ablagerungen z.B. aus Silikon befreit. Die etwa noch vorhandenen Strahlmittelreste werden durch einen wässerigen Strahlprozess von den Aluminiumgussteilen gelöst, wobei dem dabei verwendeten Medium ein flüssiges Konservierungsmittel beigeben wird. Darüber hinaus werden die Aluminiumgussteile durch Trocknen mittels einer geeigneten Einrichtung, die mit Druckluft betrieben werden kann, jedoch unter Vermeidung von Trocknungsflecken, in einen Endzustand versetzt. Schließlich können die Medien für die Hochdruck- Nassstrahlen, weil Naturprodukte, leicht entsorgt werden

In der Zeichnung wird ein Ausführungsbeispiel der Erfindung gezeigt, das nachstehend näher beschrieben wird.

Es zeigen
- Fig. 1: eine schematische Brennkraftmaschine mit Aluminiumgussteilen, die mit dem Verfahren nach der Erfindung behandelt werden;
- Fig. 2: eine Einrichtung zur Durchführung des Verfahrens;
- Fig. 3: ein Diagramm über den Ablauf des Verfahrens.

Eine Brennkraftmaschine 1 umfasst Aluminiumgussteile 2 und 3 mit jeweils einer Außenseite As und einer Innenseite ls, die durch ein Zylinderkurbelgehäuse und einen Zylinderkopf gebildet werden. Weitere Aluminiumgussteile der Brennkraftmaschine 1 sind eine Ventilhaube 4, eine Kurbelwellenlagerbrücke 5 und eine Ölwanne 6. An der Brennkraftmaschine 1 sind ferner eine Kurbelwelle 7 und Nockenwellen 8 und 9 vorgesehen.

Zur Behandlung der Oberfläche der Außenseite As und der Innenseite Is der Aluminiumgussteile 2 und 3 wird ein Verfahren angewandt, bei dem zunächst die Außenseite As mit einem ersten Hochdruck-Nassstrahlen und danach die Innenseite Is mittels eines zweiten Hochdruck-Nassstrahlens behandelt werden, wobei dieses zweite Hochdruck-Nassstrahlen Wasser ohne Zugabe fester Medien auskommt. Im Anschluss daran werden die Aluminiumgusssteile gespült, konserviert und getrocknet. Bei dem ersten Hochdruck-Nassstrahlen wird ein Medium aus einem Gemisch aus Wasser und Salzkristallen eingesetzt, wofür Kaliumsulfat - K2S04 - und grobkörniges Soda - Na2C03 - verwendet werden.

Die Vermengung des Wassers mit dem Kaliumsulfat bzw. dem Soda, d.h. den Salzkristallen, erfolgt in einer Spritzeinrichtung 10, die Zuführleitungen 11 und 12 für Wasser bzw. das Kaliumsulfat und Soda aufweist. Beide Zuführleitungen 11 und 12 münden in eine Mischkammer 13, der eine Düse 14 nachgeschaltet ist. Die Medien Kaliumsulfat und Soda können trocken oder als Aufschlämmung zugeführt werden, und dem Wasser, das unter Hochdruck bis 1000 bar aufgestrahlt wird, kann ein geeigneter Rostinhibitor beigemengt werden.

Zum Spülen der Aluminiumgussteile 2 und 3 wird ein wässeriger Strahlprozess eingesetzt, bei welchem Strahlprozess dem Wasser ein flüssiges Konservierungsmittel beigeben werden kann. Denkbar ist in diesem Zusammenhang auch, dass nach dem Spülen die Aluminiumgussteile 2 und 3 in ein Tauchbad eingebracht werden.

Darüber hinaus empfiehlt es sich, dass für die Durchführung des Verfahrens zur Behandlung der Aluminiumgusssteile folgende Verfahrensschritte eingesetzt werden:
1. Schritt: Behandlung der Außenseite As der Aluminiumgussteile 2 und 3 durch Hochdruck-Nassstrahlen mit einem Medium, das zumindest Kaliumsulfat enthält,
2. Schritt: Behandlung von Dichtflächen und der Innenseite Is der Aluminiumgussteile 2 und 3 mit Hochdruck-Nassstrahlen,
3. Schritt: Spülen und Konservieren der Aluminiumgusssteile 2 und 3,
4. Schritt: Trocknen der Aluminiumgussteile 2 und 3.

Schließlich kann das Verfahren noch dadurch verbessert werden, wenn nach dem Spülen und Konservieren der Aluminiumgussteile 2 und 3, diese in ein Tauchbad Tb eingebracht werden

## Patentansprüche

1. Verfahren zur Behandlung von Aluminiumgussteilen (2, 3) mit einer Außenseite (As) und mit einer Innenseite (Is), vorzugsweise für Brennkraftmaschinen (1), bei dem die Aluminiumgussteile (2, 3) mittels Strahlen bearbeitet werden, wobei zunächst die Außenseite (As) der Aluminiumgussteile (2, 3) mittels eines ersten Hochdruck-Nassstrahlens und danach die Innenseite (Is) der Aluminiumgussteile (2, 3) mittels eines zweiten Hochdruck-Nassstrahlens behandelt werden, wobei in der Folge die Aluminiumgussteile (2 und 3) gespült, konserviert und getrocknet werden, wobei für das erste Hochdruck-Nassstrahlen ein Medium aus einem Gemisch aus Wasser und Salzkristallen eingesetzt wird.

2. Verfahren nach Anspruch 1, **dadurch gekennzeichnet, dass** das Gemisch des Mediums Kaliumsulfat und Soda umfasst.

3. Verfahren nach Anspruch 1, **dadurch gekennzeichnet, dass** für das zweite Hochdruck-Nassstrahlen Wasser ohne Zugabe fester Medien eingesetzt wird.

4. Verfahren nach Anspruch 1, **dadurch gekennzeichnet, dass** zum Spülen der Aluminiumgussteile (2, 3) ein wässeriger Strahlprozess eingesetzt wird.

5. Verfahren nach Anspruch 4, **dadurch gekennzeichnet, dass** dem Medium des Strahlprozesses ein flüssige Konservierung beigegeben wird.

6. Verfahren nach den Ansprüchen 4 und 5, **dadurch gekennzeichnet, dass** nach dem Spülen und der Konservierung die Aluminiumgussteile in ein Tauchbad eingebracht werden.

7. Verfahren nach Anspruch 1 **gekennzeichnet durch** folgende Verfahrensschritte
1. Schritt: Behandlung der Außenseite (As) der Aluminiumgussteile (2 und 3) **durch** Hochdruck-Nassstrahlen mit einem Medium, das zumindest Kaliumsulfat enthält,
2. Schritt: Behandlung von Dichtflächen und der Innenseite (Is) der Aluminiumgussteile (2 und 3) mit Hochdruck-Nassstrahlen,
3. Schritt: Spülen und Konservieren der Aluminiumgusssteile (2 und 3),
4. Schritt: Trocknen der Aluminiumgussteile (2 und 3).

8. Verfahren nach Anspruch 7, **dadurch gekennzeichnet, dass** die Aluminiumgussteile (2, 3) nach dem 3. Schritt in ein Tauchbad eingelegt werden.

## Claims

1. Process for treating cast aluminium parts (2, 3) having an outer side (As) and having an inner side (Is), preferably for internal combustion engines (1), in which the cast aluminium parts (2, 3) are machined by means of blasting, wherein initially the outer side (As) of the cast aluminium parts (2, 3) is treated by means of a first high-pressure wet blasting process and then the inner side (Is) of the cast aluminium parts (2, 3) is treated by means of a second high-pressure wet blasting process, wherein the cast aluminium parts (2 and 3) are subsequently rinsed, preserved and dried, and wherein a medium composed of a mixture of water and salt crystals is used for the first high-pressure wet blasting process.

2. Process according to Claim 1, **characterized in that** the mixture of the medium comprises potassium sulphate and sodium carbonate.

3. Process according to Claim 1, **characterized in that** water without the addition of solid media is used for the second high-pressure wet blasting process.

4. Process according to Claim 1, **characterized in that** the cast aluminium parts (2, 3) are rinsed using an aqueous blasting process.

5. Process according to Claim 4, **characterized in that** a liquid preservative is added to the blasting process medium.

6. Process according to Claims 4 and 5, **characterized in that** the rinsing and preservation processes are followed by the cast aluminium parts being immersed in a dipping bath.

7. Process according to Claim 1, **characterized by** the following process steps:
Step 1: Treating the outer side (As) of the cast aluminium parts (2 and 3) by high-pressure wet blasting using a medium that contains at least potassium sulphate,
Step 2: Treating sealing faces and the inner side (Is) of the cast aluminium parts (2 and 3) by high-pressure wet blasting,
Step 3: Rinsing and preserving the cast aluminium parts (2 and 3),
Step 4: Drying the cast aluminium parts (2 and 3).

8. Process according to Claim 7, **characterized in that** the cast aluminium parts (2, 3) are placed in a dipping bath after step 3.

## Revendications

1. Procédé de traitement de pièces coulées en aluminium (2, 3) qui présentent un côté extérieur (As) et un côté intérieur (Is), de préférence pour moteurs à combustion interne (1), et dans lequel les pièces coulées en aluminium (2, 3) sont traitées par projection, le côté extérieur (As) des pièces coulées en aluminium (2, 3) étant d'abord traité par une première projection humide à haute pression et le côté intérieur (Is) des pièces coulées en aluminium (2, 3) étant ensuite traité par une deuxième projection humide sous haute pression, les pièces coulées en aluminium (2 et 3) étant ensuite rincées, soumises à un traitement de conservation et séchées, la première projection humide sous haute pression utilisant un fluide constitué d'un mélange d'eau et de cristaux de sel.

2. Procédé selon la revendication 1, **caractérisé en ce que** le mélange du fluide contient du sulfate de potassium et de la soude.

3. Procédé selon la revendication 1, **caractérisé en ce que** pour la deuxième projection humide sous haute pression, on utilise de l'eau non additionnée de substances solides.

4. Procédé selon la revendication 1, **caractérisé en ce que** pour rincer les pièces coulées en aluminium (2, 3), on utilise une opération de projection d'eau.

5. Procédé selon la revendication 4, **caractérisé en ce que** l'on ajoute un agent liquide de conservation au fluide de l'opération de projection.

6. Procédé selon les revendications 4 et 5,
**caractérisé en ce que** les pièces coulées en aluminium sont placées dans un bain d'immersion après le rinçage et le traitement de conservation.

7. Procédé selon la revendication 1, **caractérisé par** les étapes suivantes :
1ère étape : traitement du côté extérieur (As) des pièces coulées en aluminium (2 et 3) par projection humide sous haute pression d'un fluide qui contient au moins du sulfate de potassium,
2ème étape : traitement des surfaces d'étanchéité et du côté intérieur (Is) des pièces coulées en aluminium (2 et 3) par projection humide sous haute pression,
3ème étape : rinçage et traitement de conservation des pièces coulées en aluminium (2 et 3) et
4ème étape : séchage des pièces coulées en aluminium (2 et 3).

8. Procédé selon la revendication 7, **caractérisé en ce que** les pièces coulées en aluminium (2, 3) sont placées dans un bain d'immersion après la 3ème étape.
